# FASCICULE DE BREVET EUROPEEN

(11) **EP 1 147 272 B1**
(45) Date de publication et mention de la délivrance du brevet: **16.07.2003**
(21) Numéro de dépôt: 00901655.1
(22) Date de dépôt: 27.01.2000
(51) Int. Cl.: E04H 3/16, E04H 15/20, E04B 7/16, E04B 1/343

(54) **ABRI PLIABLE A STRUCTURE PORTEUSE ELASTIQUEMENT DEFORMABLE**
ZUSAMMENLEGBARER UNTERSTAND MIT ELASTISCH VERFORMBAREM TRAGWERK
FOLDING SHELTER WITH AN ELASTICALLY DEFORMABLE LOAD BEARING STRUCTURE

(30) Priorité: 29.01.1999 FR 9901195
(43) Date de publication de la demande: 24.10.2001
(73) Titulaire: Duplan, Max, 69410 Champagne au Mont d'Or (FR)
(72) Inventeur: Duplan, Max, 69410 Champagne au Mont d'Or (FR)
(74) Mandataire: Guerre, Dominique
(86) Numéro de dépôt international: FR0000185
(87) Numéro de publication internationale: WO00045014

(56) Documents cités:
- EP-A- 0 260 771
- EP-A- 0 810 339
- DE-C- 83 435
- FR-A- 2 255 435
- FR-A- 2 274 758
- US-A- 2 806 477
- US-A- 5 839 462

## Description

### DOMAINE TECHNIQUE :

L'invention concerne le domaine technique des abris démontables, destinés à protéger, temporairement, une aire d'activité, telle que, par exemple, un espace de réception ou, encore, une piscine.

### TECHNIQUE ANTERIEURE :

Il est connu, dans le domaine ci-dessus, des abris démontables constitués d'une structure porteuse métallique tubulaire, démontable, sur laquelle est adaptée une bâche de toit et des bâches de côtés. De tels abris donnent entière satisfaction quant à leur fonction de protection d'une aire.

Toutefois, les opérations de montage et de démontage d'un tel abri le rendent particulièrement inadapté à une utilisation impliquant des mises en place et des retraits fréquents, selon les conditions climatiques notamment.

L'art antérieur a apporté une solution partielle à ce problème en proposant des abris pliants dont la mise en oeuvre est particulièrement adaptée pour la protection des piscines extérieures, sans qu'il faille considérer que ce soit leur unique application possible.

Ainsi, le brevet US 3 469 596 a proposé un abri de piscine présentant une structure porteuse comprenant une série d'arceaux métalliques liés les uns aux autres deux à deux successivement par des entretoises métalliques pliables et montées sur des chariots coopérant avec deux rails de guidage sensiblement parallèles disposés sur le sol.

Un tel abri donne entière satisfaction quant à sa fonction de couverture démontable pour une piscine. Toutefois, compte tenu du caractère particulièrement lourd de la structure métallique, il n'est pas possible d'opérer rapidement une mise en place ou un retrait de l'abri, de sorte que ce dernier est, le plus généralement, déployé pour toute la durée de la saison froide et, ensuite, replié et rangé pendant toute la durée de la saison chaude. De plus, compte tenu du poids de la structure porteuse, un individu seul n'est pas en mesure de procéder au montage ou démontage de l'abri. Par ailleurs, une telle structure métallique présente, en raison de sa complexité, un coût de revient relativement important.

De même, le document **FR 2 255 435** décrit un abri pliable présentant les mêmes inconvénients. En effet, un tel abri pliable est constitué par une structure porteuse supportant une bâche et comportant une série de membrures rigides mobiles les unes par rapport aux autres le long de deux voies de guidage sensiblement parallèles fixées au soL Chaque membrure rigide est retenue à chacune de ses extrémités, par la voie de guidage. Les membrures rigides sont montées coulissantes le long des voies de guidage de manière à être déplaçables en translation pour permettre le passage de la structure porteuse de la position pliée à la position dépliée et inversement. Chaque membrure est constituée par un arceau rigide maintenu solidaire les uns aux autres par des barres d'écartement également rigides. La bâche supportée par ces membrures rigides est équipée entre ses membrures, de boudins gonflables qui sont gonflés lorsque la structure porteuse est dépliée, de manière à augmenter la tension de l'abri.

### EXPOSE DE L'INVENTION :

Il apparaît donc le besoin de disposer d'un abri démontable, à même d'assurer de manière efficace la couverture et la protection d'une piscine ou d'une aire d'activités en ne présentant pas les inconvénients des abris selon l'art antérieur et, plus particulièrement, les inconvénients liés à une structure porteuse lourde et difficile à manoeuvrer. L'invention vise donc à proposer un abri pliable qui possède une masse sensiblement inférieure à celle des abris selon l'art antérieur et qui soit facile à plier, déplier et déplacer.

Pour atteindre cet objectif, l'invention concerne un abri pliable, du type comportant une structure porteuse supportant une bâche et comportant au moins deux membrures dont au moins l'une est retenue à chacune de ses deux extrémités, par une voie de guidage et se trouve montée coulissante le long des deux voies de guidage sensiblement parallèles de manière à être déplaçable en translation pour permettre le passage de la structure porteuse de la position pliée à la position dépliée et, inversement

Selon l'invention, chaque membrure comprend un arceau élastiquement déformable.

L'abri pliable selon l'invention, mettant en oeuvre des arceaux élastiquement déformables, présente l'avantage de posséder un caractère déformable, de sorte qu'il peut s'effacer sous les forces exercées par le vent au lieu d'y résister, comme le ferait un abri à structure rigide, et retrouver ensuite sa forme initiale.

Afin de conférer plus de rigidité à la structure, tout en préservant son caractère déformable, selon une autre caractéristique de l'invention, deux membrures successives de la structure sont liées entre elles, soit au niveau du sommet de leur arceau respectif, soit au niveau de leurs extrémités.

Dans le même sens, selon encore une autre caractéristique de l'invention, une membrure, intercalée entre deux autres membrures, est reliée à l'une des deux membrures au niveau du sommet de son arceau et à l'autre membrure au niveau de ses extrémités.

Diverses autres caractéristiques ressortent de la description ci-dessous faite en référence aux dessins annexés qui montrent, à titre d'exemples non limitatifs, des formes de réalisation de l'objet de l'invention.

### BREVE DESCRIPTION DES DESSINS :

La **fig. 1** est une perspective, partiellement arrachée, montrant un abri pliable selon l'invention.

La **fig. 2** est une vue de face, de l'abri selon la **fig. 1,** montrant une membrure constitutive de la structure porteuse de l'abri conforme à l'invention.

La **fig. 3** est une coupe partielle selon le plan **III-III** de la **fig. 1.**

La **fig. 4** est une vue en perspective montrant un détail constructif d'une membrure d'un abri conforme à l'invention.

La **fig. 5** est une vue de dessus schématique montrant la structure de l'abri conforme à l'invention totalement déployée.

Les **fig. 6** et **7** sont des élévations, de face et de côté, montrant une autre forme de réalisation d'un abri conforme à l'invention selon laquelle les voies de guidage de la structure porteuse sont disposées en hauteur.

### MEILLEURE MANIERE DE REALISER L'INVENTION :

Comme cela ressort des **fig. 1 et 2,** un abri pliable selon l'invention présente une structure porteuse, désignée dans son ensemble par la référence **1**, supportant une bâche **2** en matériau souple, éventuellement transparent. L'abri conforme à l'invention est destiné à recouvrir une aire **3**, telle que par exemple une piscine délimitée par un rebord **4** formant un support pour la structure **1**. La structure porteuse comprend au moins deux, et selon l'exemple illustré, une série de membrures **5**_{**1**}, **5**_{**2**}, **5**_{**3**} ... **5**_{**n**}. De manière préférée mais non strictement nécessaire, les membrures **5**_{**1**} à **5**_{**n**} sont toutes sensiblement identiques. Les membrures **5**_{**1**} à **5**_{**n**} sont déplaçables les unes par rapport aux autres le long de deux voies de guidage **6** sensiblement parallèles, adaptées sur le support **4**. De manière préférée, chaque extrémité des membrures est adaptée sur une voie de guidage **6** pour être retenue latéralement par celle-ci. Selon une forme préférée de réalisation de l'invention, chaque voie de guidage **6** est constituée par un câble tendu fixé sur des points d'ancrage **7** adaptés dans le sol **4.** Les membrures sont alors montées coulissantes sur les câbles **6.** Toutefois, la membrure extrême **5**_{**n**} peut être immobilisée sur les voies de guidage **6** ou leur support **4,** de manière à permettre un dépliement de l'abri par simple traction sur la première membrure **5**_{**1**} comme cela ressort de la suite.

Comme le montre plus particulièrement la **fig. 2,** et conformément à une caractéristique essentielle de l'invention, chaque membrure **5**_{**1**} comprend un arceau élastiquement déformable **10** qui s'étend dans un plan **P** illustré à la **fig. 3.** Par arceau élastiquement déformable, il faut entendre un arceau susceptible de connaître des déformations temporaires, sous l'effet de sollicitations, pour ensuite retrouver sa forme initiale à l'arrêt des sollicitations. Selon une forme de réalisation préférée, l'arceau élastiquement déformable est constitué par un tube sensiblement cylindrique gonflé et contraint en cintrage. Selon l'exemple illustré, l'arceau est constitué par une enveloppe textile cylindrique à l'intérieur de laquelle est introduite une vessie gonflable, gonflée à une pression de l'ordre de 1 à 1,5 bar. La forme de l'arceau **10** est alors obtenue au moyen d'un faux-entrait **11** exerçant sur les deux branches de l'enveloppe une contrainte dans le sens d'un cintrage de cette dernière. Le faux-entrait **11** peut être réalisé de toute manière appropriée, telle qu'en matière textile, telle qu'une sangle cousue à ses deux extrémités sur l'enveloppe textile ou encore sous la forme d'une barre rigide adaptée, au moyen de colliers, sur l'arceau **10**. L'arceau élastiquement déformable **10** pourrait également être constitué par une enveloppe cylindrique souple et étanche ou par un cylindre de matière élastique alvéolaire, contraints en cintrage ou, encore, par un tube ou une barre flexible en matériau composite qui serait également contraint en cintrage. Bien entendu, l'arceau **10** peut également être réalisé en tout autre matériau adapté élastiquement déformable qui serait préformé et ne serait pas contraint en cintrage. De même, la contrainte en cintrage pourrait résulter de la liaison des membrures avec les voies de guidage.

Selon une forme de réalisation préférée de l'invention, deux membrures successives de la structure porteuse **1** sont liées entre elles, soit au niveau du sommet **12** de leurs arceaux **10** respectifs, soit au niveau de leurs extrémités **13**.

La liaison de deux membrures successives par le sommet **12** de leurs arceaux **10** respectifs, telles que les membrures **5**_{**1**} et **5**_{**2**}, est par exemple effectuée, au moyen de deux manchons textiles **14** qui enveloppent chacun deux des sommets et qui sont reliés par une bande textile 14₁ formant charnière, comme cela ressort de la **fig. 3.** Bien entendu la liaison au sommet **12** des arceaux **10** pourrait être réalisée de toute autre manière appropriée laissant, de préférence, subsister une possibilité de rotation relative des membrures comme cela apparaîtra par la suite.

Lorsque deux membrures successives sont liées entre elles au niveau de leurs extrémités **13,** telles que les membrures **5**_{**2**} et **5**_{**3**}, elles le sont, de préférence, au moyen d'un coulisseau **15** qui est adapté sur une voie de guidage **6** et sur lequel sont montées les extrémités correspondantes des arceaux gonflables **10**. Il doit être noté qu'un même coulisseau **15** assure alors, d'une part, l'adaptation des membrures sur leurs voies de guidage et, d'autre part, la liaison de deux membrures successives par leurs extrémités. De manière préférée, chaque arceau gonflable est monté sur le coulisseau par l'intermédiaire d'une tête d'ancrage **16** articulée. Cette tête **16** est alors susceptible de connaître une rotation selon au moins un axe **x-x'** perpendiculaire aux voies de guidage **6.** Comme le montre plus particulièrement la **fig. 4,** chaque coulisseau présente une voie **17** de passage et de retenue pour le câble **6.** De plus, lorsque le coulisseau **15** est susceptible de venir en appui sur le support **4** des voies de guidage **6**, comme cela est le cas pour l'exemple illustré, il possède des galets **18** ou des patins.

Selon une autre caractéristique préférée de l'invention, plus particulièrement mise en évidence par le schéma de la **fig. 5**, afin d'assurer une plus grande rigidité à la structure porteuse **1**, chaque membrure, intercalée entre deux autres membrures, telle que la membrure **5**_{**2**} entre les membrures **5**_{**1**} et **5**_{**3**}, est liée à l'une des deux membrures **5**_{**1**} au niveau du sommet de son arceau **10** et à l'autre membrure **5**_{**3**} au niveau de ses extrémités **13.** Cette membrure intercalée, par exemple **5**_{**2**}**,** se trouve donc reliée, par son sommet, au sommet d'une membrure adjacente, tandis que les extrémités de cette membrure intercalée sont assemblées chacune à une extrémité d'une autre membrure adjacente. Ainsi, il s'opère une sorte de triangulation des membrures de la structure porteuse **1**, par l'alternance des liaisons au niveau des sommets **12** des arceaux avec les liaisons au niveau des extrémités des membrures. Cette triangulation confère, de manière avantageuse à la structure porteuse, une grande stabilité quelle que soit la position prise, de sa position repliée à celle complètement déployée.

La bâche **2** de l'abri est adaptée sur la structure porteuse **1** ainsi constituée, de manière à recouvrir intégralement celle-ci. Selon une forme préférée de réalisation, les bords de la bâche **1** sont adaptés de manière coulissante sur les voies de guidage **6** par l'intermédiaire d'anneaux **20**, de passants ou de crochets. De plus, la bâche **2** est fixée, à intervalles réguliers, sur les coulisseaux successifs et définit leur extension ou leur écartement maximal les séparant en position dépliée. Les moyens définissant l'écartement maximal des coulisseaux pourrait, également, être formé par des butées limitant la course angulaire des têtes d'ancrage **16** ou, encore, des liens souples inextensibles reliant deux à deux les coulisseaux successifs adaptés sur une voie de guidage **6** . La bâche **2** est également retenue entre deux membrures **5**_{**2**}-**5**_{**3**}, **5**_{**4-**} **5**_{**5**} liées, par leurs extrémités, au moyen d'un lien élastique **21** reliant les deux coulisseaux de liaison entre lesdites membrures. Enfin, les faces d'extémité de l'abri au niveau de la première **5**_{**1**} et de la dernière **5**_{**n**} membrures sont fermées par la bâche **2** dont les bords sont maintenus au niveau de chacune de ces deux membrures par des anneaux, des crochets ou analogues **22** sur un câble transversal **23** reliant les deux coulisseaux de la membrure.

De manière préférée, le câble **23** est fixé de manière amovible à l'une au moins de ses extrémités sur les coulisseaux. La bâche **2** présente alors, au niveau de ses faces extrêmes, des moyens de passage vers l'aire **3** protégée, telle que, par exemple, des ouvertures **24** fermées au moyen de fermetures à glissière.

De même, la bâche pourrait également présenter de telles ouvertures aménagées latéralement entre deux membrures successives.

Le dépliement de l'abri, conforme à l'invention et ainsi constitué, est assuré, à partir d'une position repliée, telle qu'illustrée par la partie **A** de la **fig. 3,** dans laquelle les plans d'extension **P** présentent une orientation sensiblement verticale et les coulisseaux d'une même voie sont accolés les uns contre les autres.

Une traction est exercée dans le sens de la flèche f₁ sur la première membrure **5**_{**1**} au moyen, par exemple, de deux brins **25** fixés sur les coulisseaux **15.** Cette traction entraîne le déploiement de la structure articulée constituée par les deux premières membrures **5**_{**1**}**, 5**_{**2**}**,** comme le montre la partie **B** de la **fig. 3,** jusqu'à tendre les deux bords opposés de la bâche reliant, au niveau de chacune des voies **6,** les deux coulisseaux successifs. Lorsque ces deux bords sont tendus, la poursuite de la traction entraîne le déploiement des membrures suivantes, et ainsi de suite, jusqu'au dépliement complet de la structure porteuse.

Lors du passage de la position pliée, telle qu'illustrée sur la partie **A** de la **fig. 3,** à une position dépliée, telle que représentée par la partie **B** de la même **fig. 3,** chaque membrure **5**_{**1**}**, 5**_{**2**}**, 5**_{**3**} connaît un pivotement de son plan d'extension **P** entre une orientation sensiblement verticale et une orientation inclinée. Ce pivotement du plan **P** est favorisé par, d'une part, l'articulation formée par le manchon de liaison **14** entre le sommet **12** des arceaux **10**, et d'autre part, les têtes d'ancrage **16** articulées sur les coulisseaux **15**. Compte tenu de la triangulation résultant de l'alternance des liaisons articulées aux sommets et aux extrémités des membrures, la structure porteuse est, de manière avantageuse, stable, aussi bien dans les positions pliées ou dépliées que dans les positions intermédiaires entre ces deux positions extrêmes.

Une fois l'abri totalement déplié, comme illustré à la **fig. 5,** la première membrure est immobilisée et il est possible de mettre en place des ancrages intermédiaires **26** des câbles **6** sur le sol **4**, de manière à parfaitement plaquer l'abri sur son support.

L'abri ainsi déplié assure une parfaite protection de l'aire à protéger **3** à laquelle il est possible d'accéder par les ouvertures pratiquées dans les faces extrêmes. Afin d'éviter tout obstacle à la circulation, les câbles transversaux maintenant la bâche en position fermée, peuvent, après ouverture de l'abri, être détachés par l'une de leurs extrémités et disposés sur le côté.

Lorsqu'un repliement est souhaité, les éventuels ancrages intermédiaires sont retirés, la première membrure est libérée et il peut alors être exercé, sur celle-ci, une traction dans le sens de la flèche **f**_{**2**}. Cette traction tend alors à ramener successivement les coulisseaux les uns contre les autres, le long de voie de guidage. Pendant ce repliement, le lien élastique ou tendeur **21**, adapté sur la bâche **2** entre deux membrures **5**_{**2**}**-5**_{**3**}**, 5**_{**4**}**-5**_{**5**} liées par leurs extrémités, assure un parfait guidage de celle-ci lorsqu'elle est relâchée par le rapprochement des membrures, comme le montre la partie **A** de la **fig. 3.**

Une fois l'abri replié, il est possible de détacher les câbles **6** de manière à les ranger contre l'abri pour ne laisser subsister aucun obstacle à la circulation sur le sol **4**.

Selon une variante de réalisation de l'invention, chaque coulisseau **15** présente un système **27** de frein permettant d'immobiliser en translation le coulisseau sur sa voie de guidage.

L'abri pliable conforme à l'invention offre, compte tenu de la légèreté de sa structure porteuse **1**, une possibilité de pliage et de dépliage rapide par une personne seule. De plus, la mise en oeuvre de deux câbles tendus **6**, en tant que voies de guidage, autorise une mise en place et une adaptation de l'abri sans modifications importantes des abords de l'aire à couvrir.

Dans le cadre d'une utilisation à la couverture d'une piscine, la forme des arceaux **10** laisse subsister entre la piscine et la bâche **2** un espace pour autoriser une utilisation de ladite piscine. L'abri pliable forme une protection efficace de la piscine aux intempéries. En effet, compte tenu de la nature des liaisons, du type glissière ou pivot glissant, entre les membrures et les voies de guidage, l'abri est parfaitement retenu par les voies de guidage.

En effet, la tension des câbles de guidage **6** assure, par la liaison des câbles avec les coulisseaux **15** et les anneaux **20** de la bâche, un placage efficace des bords de la bâche **2** sur le rebord ou le sol **4**, qui interdit, lorsque l'abri est fermé, un accès à la piscine aux enfants, animaux et objets de toutes sortes. De plus, le caractère déformable de la structure porteuse **1** permet un effacement de l'abri sous l'effet du vent et diminue ainsi la sollicitation des voies de guidage par rapport à celle qu'exercerait un abri rigide. Par ailleurs, en cas de chute d'un individu sur l'abri, la réserve de flottabilité offerte par les arceaux gonflables **10** annule tout risque de noyade par emprisonnement dans la bâche **2.**

Un autre avantage de l'invention réside dans la nature des arceaux **10** qui, dans leur forme préférée de réalisation, permettent, par leur dégonflage, de réduire le volume total de l'abri démonté et autorisent ainsi son rangement et son transport sans moyen lourd de manutention. Selon une forme de réalisation préférée, l'abri est complètement démontable et les arceaux **10** sont fixés de manière amovible sur les têtes d'ancrage **16** des coulisseaux de sorte qu'il est possible de démonter complètement chaque membrure constitutive de la structure porteuse. Le montage de l'abri s'effectue alors par gonflage des arceaux **10**, puis adaptation des extrémités des arceaux sur les têtes d'ancrage **16** des coulisseaux **15**, lesquels auront été préalablement adaptés sur les voies de guidage 6 mises sous tension sur leurs ancrages **7** aménagés dans le sol **4**.

Selon les exemples ci-dessus, les voies de guidage **6** sont fixées sur le sol **4.** Selon une autre forme de réalisation, illustrée aux **fig. 6** et **7,** les voies de guidage **6,** constituées par des câbles, sont adaptées en hauteur en étant chacune tendues entre deux poteaux **30**. Ainsi, l'abri pliable constitue une sorte de toit, pour une aire de jeux, de réception ou de travail, qui peut être très facilement pliée ou dépliée le long des câbles de guidage, comme cela a été décrit pour l'abri au sol. A cette fin, la commande des brins de manoeuvre **25** pourra être ramenée au sol. En cas de grande portée et afin d'éviter une flèche trop importante des câbles tendus **6** formant les voies de guidage, les poteaux **30** peuvent supporter également des suspentes de reprise **31** reliées aux câbles **6**. Pour assurer une fermeture des côtés de l'abri, des jupes **33** peuvent également être accrochées, soit aux câbles de guidage, soit aux fonds inférieurs de la bâche **2.**

Comme le montre en pointillé la **fig. 6**, il est également possible de juxtaposer plusieurs abris conformes à l'invention, de manière à constituer un ensemble de couverture d'une aire d'activité étendue.

Selon les exemples ci-dessus, les voies de guidage sont formées par des câbles tendus, mais elles pourraient tout aussi bien être constituées par des rails ou des rainures en "C" dans lesquelles seraient adaptés les coulisseaux.

De même, il pourrait également être envisagé de lier ensemble directement les extrémités des arceaux gonflables au moyen de coutures en aménageant une articulation textile. Les extrémités ainsi reliées seraient alors adaptées sur les voies de guidage constituées par des câbles aux moyens de passants aménagés dans lesdites extrémités et enfilés sur les câbles.

Dans les exemples ci-dessus, les membrures **5**_{**1**} à **5**_{**n**} de la structure porteuse sont liées les unes aux autres en alternance par leur sommet et par leur extrémités. Toutefois, il pourrait être envisagé une autre organisation de la liaison des membrures successives de la structure porteuse. De même, un abri conforme à l'invention pourrait présenter une structure porteuse dont les membrures comprenant un arceau élastiquement déformable seraient liées entre elles uniquement par l'intermédiaire de la bâche.

Par ailleurs, il doit être noté que la structure porteuse articulée, telle que décrite en relation avec les **fig. 1** à **5**, faisant intervenir une alternance de liaisons articulées aux sommets des arceaux et aux extrémités des membrures, permet, de manière avantageuse, de réduire à un nombre minimum les organes de liaison entre les membrures successives. Ainsi, cette configuration permet la réalisation, en utilisant des arceaux rigides, d'une structure porteuse rigide pliable plus légère que celles des abris pliables connus.

### POSSIBILITE D'APPLICATION INDUSTRIELLE :

L'invention trouve une application, préférée mais non exclusive, à la constitution d'un abri pliable de piscine.

## Revendications

1. Abri pliable, du type comportant une structure porteuse (**1**) supportant une bâche (**2**) et comportant au moins deux membrures (**5**_{**1**}**, ..., 5**_{**n**}) chacune étant retenue à chacune de ses deux extrémités par une voie de guidage (**6**) et l'une an moins des membrures (5₁) étant montée coulissante le long des deux voies de guidage (**6**) sensiblement parallèles de manière à être déplaçable en translation pour permettre le passage de la structure porteuse d'une position pliée à une position dépliée et inversement,
caractétisé en ce que chaque membrure (**5**_{**1**} à **5**_{**n**}) comprend un arceau élastiquement déformable (**10**).

2. Abri pliable selon la revendication 1, **caractérisé en ce que** deux membrures successives (**5**_{**1**}, **5**_{**2**}) sont liées entre elles, soit au niveau du sommet (**12**) de leur arceau respectif, soit au niveau de leurs extrémités (**13**).

3. Abri pliable selon la revendication 1, **caractérisé en ce qu'**une membrure, intercalée (**5**_{**2**}) entre deux autres membrures (**5**_{**1**}**, 5**_{**3**}), est reliée à l'une des deux membrures (**5**_{**1**}) au niveau du sommet (**12**) de son arceau (**10**) et à l'autre membrure (**5**_{**3**}) au niveau de ses extrémités (**13**), de manière à assurer une triangulation de la structure porteuse.

4. Abri pliable selon la revendication 2 ou 3, **caractérisé en ce que** deux membrures successives (**5**_{**1**}**, 5**_{**2**}) sont reliées au niveau du sommet (**12**) de leur arceau respectif, de manière à permettre une rotation relative des membrures entre elles.

5. Abri pliable selon la revendication 1, **caractérisé en ce que** les voies de guidage (**6**) sont constituées par deux câbles tendus, fixés, par un système d'ancrage, sur un support (**4**) à leurs deux extrémités et sur lesquels les extrémités (**13**) de l'une au moins des membrures sont montées coulissantes.

6. Abri pliable selon l'une des revendications 1 à 5, **caractérisé en ce que** les membrures (**5**_{**1**} à **5**_{**n**}) présentent, à chacune de leur extrémité, un coulisseau (**15**) qui est adapté sur une voie (**6**) de guidage et sur lequel est montée l'extrémité (**13**) correspondante de l'arceau gonflable (**10**).

7. Abri pliable selon là revendication 6, **caractérisé en ce que** chaque extrémité de chaque arceau (**10**) est adaptée sur un coulisseau (**15**) par l'intermédiaire d'une tête d'ancrage (**16**), articulée.

8. Abri pliable selon la revendication 6 ou 7, **caractérisé en ce que** les arceaux (**10**) de deux membrures liées au niveau de leurs extrémités sont adaptés au niveau de chaque voie de guidage sur un même coulisseau (**15**).

9. Abri pliable selon l'une des revendications 6 à 8, **caractérisé en ce qu'**entre deux membrures (**5**_{**2**}**-5**_{**3**}**, 5**_{**4**}**-5**_{**5**}) liées par leurs extrémités, un lien élastique (**21**) relie deux coulisseaux (**15**) de liaison entre les membrures pour retenir la bâche (**2**).

10. Abri pliable selon l'une des revendications 1 à 9, **caractérisé en ce que** chaque membrure (**5**_{**1**} **à 5**_{**n**}) comprend un arceau (**10**), élastiquement déformable, constitué par un tube sensiblement cylindrique gonflé et contraint en cintrage.

11. Abri pliable selon l'une des revendications 1 à 10, **caractérisé en ce que** les voies de guidage (**6**) sont fixées au sol (**4**).

12. Abri pliable selon l'une des revendications 1 à 10, **caractérisé en ce que** les voies de guidage (**6**) sont maintenues en hauteur sur des supports (**30**).

13. Abri pliable selon la revendication 12, **caractérisé en ce que** la bâche . (**2**) est complétée par des jupes (**33**) fermant les côtés de l'abri.

14. Application d'un abri pliable selon l'une des revendications 1 à 13 à la couverture d'une piscine dont le rebord (**4**) forme un support pour la structure porteuse (**1**).

15. Application d'un abri pliable selon l'une des revendications 1 à 13 à la couverture d'une aire d'activité équipée de poteaux (**30**) pour l'adaptation en hauteur des voies de guidage (**6**).

## Claims

1. Folding shelter of the type comprising a bearing structure (1) supporting a canvas (2) and comprising at least two members (5₁, ..., 5ₙ) each being held at each of its two ends by a guideway (6) and at least one of the members (5₁) being mounted to slide along the two roughly parallel guideways (6) so that it can be moved in terms of translation to allow the bearing structure to be moved from a folding position into a deployed position, and vice versa, **characterized in that** each member (5₁ to 5ₙ) comprises an elastically deformable hoop (10).

2. Folding shelter according to Claim 1, **characterized in that** two successive members (5₁, 5₂) are connected together, either at the top (12) of their respective hoop, or at their ends (13).

3. Folding shelter according to Claim 1, **characterized in that** a member (5₂) inserted between two other members (5₁, 5₃) is connected to one of the two members (5₁) at the top (12) of its hoop (10) and to the other member (5₃) at its ends (13), so as to cross-brace the bearing structure.

4. Folding shelter according to Claim 2 or 3, **characterized in that** two successive members (5₁, 5₂) are connected at the top (12) of their respective hoop in such a way as to allow relative rotation of the members with respect to each other.

5. Folding shelter according to Claim 1, **characterized in that** the guideways (6) consist of two stretched cables fixed, by an anchoring system, to a support (4) at their two ends and on which the ends (13) of at least one of the members are slideably mounted.

6. Folding shelter according to one of Claims 1 to 5, **characterized in that** the members (5₁ to 5ₙ) have, at each of their ends, a slider (15) which is fitted onto a guideway (6) and on which the corresponding end (13) of the inflatable hoop (10) is mounted.

7. Folding shelter according to Claim 6, **characterized in that** each end of each hoop (10) is fitted onto a slider (15) via an articulated anchoring head (16).

8. Folding shelter according to Claim 6 or 7, **characterized in that** the hoops (10) of two members connected at their ends are fitted onto each guideway on one and the same slider (15).

9. Folding shelter according to one of Claims 6 to 8, **characterized in that**, between two members (5₂-5_{3,} 5₄-5₅) connected by their ends, an elastic link (21) connects two member-connecting sliders (15) in order to hold the canvas (2) down.

10. Folding shelter according to one of Claims 1 to 9, **characterized in that** each member (5₁ to 5ₙ) comprises an elastically deformable hoop (10) consisting of a roughly cylindrical tube inflated and forced into a bow.

11. Folding shelter according to one of Claims 1 to 10, **characterized in that** the guideways (6) are fixed to the ground (4).

12. Folding shelter according to one of Claims 1 to 10, **characterized in that** the guideways (6) are kept elevated on supports (30).

13. Folding shelter according to Claim 12, **characterized in that** the canvas (2) is supplemented with skirts (33) that close the sides of the shelter.

14. Application of a folding shelter according to one of Claims 1 to 13 to the covering of a pool the rim (4) of which acts as a support for the bearing structure (1).

15. Application of a folding shelter according to one of Claims 1 to 13 to the covering of an activity area equipped with posts (30) for fitting the guideways (6) in an elevated position.

## Patentansprüche

1. Zusammenlegbarer Unterstand, von der Art, die ein Tragwerk (1) aufweist, das eine Plane (2) stützt, und das zumindest zwei Spanten (5₁,...,5ₙ) aufweist, von denen jedes an seinen beiden Enden durch eine Führungsschiene (6) gehalten wird, und wobei zumindest eines der Spanten (5₁) entlang zweier etwa paralleler Führungsschienen (6) verschiebbar angebracht ist, derart, dass dieses durch Verschieben translatorisch bewegbar ist, um den Übergang des Tragwerks von einer zusammengelegten Position in eine entfaltete Position und umgekehrt zu ermöglichen,
**dadurch gekennzeichnet, dass** jedes Spant (5₁ bis 5ₙ) einen elastisch verformbaren Bogen (10) aufweist.

2. Zusammenlegbarer Unterstand nach Anspruch 1, **dadurch gekennzeichnet, dass** zwei aufeinanderfolgende Spanten (5₁, 5₂) miteinander entweder im Bereich des Scheitels (12) ihres jeweiligen Bogens oder im Bereich ihrer Enden (13) miteinander verbunden sind.

3. Zusammenlegbarer Unterstand nach Anspruch 1, **dadurch gekennzeichnet, dass** ein Spant (5₂), der sich zwischen zwei anderen Spanten (5₁, 5₃) befindet, mit dem einen der zwei Spanten (5₁) im Bereich des Scheitels (12) seines Bogens (10) und mit dem anderen Spanten (5₃) im Bereich seiner Enden (13) verbunden ist, derart, dass eine Dreiecksbildung des Tragwerks sichergestellt ist.

4. Zusammenlegbarer Unterstand nach Anspruch 2 oder 3, **dadurch gekennzeichnet, dass** zwei aufeinanderfolgende Spanten (5₁, 5₂) im Bereich des Scheitels (12) ihrer jeweiligen Bögen miteinander verbunden sind, derart, dass eine Drehung der Spanten relativ zueinander ermöglicht ist.

5. Zusammenlegbarer Unterstand nach Anspruch 1, **dadurch gekennzeichnet, dass** die Führungsschienen (6) durch zwei gespannte Seile gebildet sind, die durch ein Verankerungssystem an ihren beiden Enden auf einem Träger (4) befestigt sind, und auf denen die Enden (13) zumindest eines der Spanten verschiebbar gelagert sind.

6. Zusammenlegbarer Unterstand nach einem der Ansprüche 1 bis 5, **dadurch gekennzeichnet, dass** die Spanten (5₁ bis 5ₙ) an jedem ihrer Enden einen Schlitten (15) aufweisen, der an eine Führungsschiene (6) angepasst ist, und auf dem das entsprechende Ende (13) des aufblasbaren Bogens (10) angebracht ist.

7. Zusammenlegbarer Unterstand nach Anspruch 6, **dadurch gekennzeichnet, dass** jedes Ende jedes Bogens (10) mittels eines gelenkigen Verankerungskopfes (16) an einen Schlitten (15) angepasst ist.

8. Zusammenlegbarer Unterstand nach Anspruch 6 oder 7, **dadurch gekennzeichnet, dass** die Bögen (10) zweier Spanten, die im Bereich ihrer Enden miteinander verbunden sind, im Bereich jeder Führungsschiene an den gleichen Schlitten (15) angepasst sind.

9. Zusammenlegbarer Unterstand nach einem der Ansprüche 6 bis 8, **dadurch gekennzeichnet, dass** zwischen zwei Spanten (5₂-5₃, 5₄-5₅), die an ihren Enden miteinander verbunden sind, ein elastisches Band (21) die beiden Schlitten (15) verbindet, die die Spanten verbinden, um die Plane zu halten.

10. Zusammenlegbarer Unterstand nach einem der Ansprüche 1 bis 9, **dadurch gekennzeichnet, dass** jedes Spant (5₁ bis 5ₙ) aus einem elastisch verformbaren Bogen (10) besteht, der aus einer in etwa zylindrisch aufgeblasenen Röhre gebildet wird, der eine Krümmung aufgezwungen ist.

11. Zusammenlegbarer Unterstand nach einem der Ansprüche 1 bis 10, **dadurch gekennzeichnet, dass** die Führungsschienen (6) am Boden (4) befestigt sind.

12. Zusammenlegbarer Unterstand nach einem der Ansprüche 1 bis 10, **dadurch gekennzeichnet, dass** die Führungsschienen (6) auf Trägern (30) in der Höhe gehalten werden.

13. Zusammenlegbarer Unterstand nach Anspruch 12, **dadurch gekennzeichnet, dass** die Plane (2) durch Schürzen (33) ergänzt wird, die die Seiten des Unterstandes verschließen.

14. Verwendung eines zusammenlegbaren Unterstandes nach einem der Ansprüche 1 bis 13 zur Abdeckung eines Schwimmbads, dessen Rand (4) einen Träger für das Tragwerk (1) bildet.

15. Verwendung eines zusammenlegbaren Unterstands nach einem der Ansprüche 1 bis 13 zur Abdeckung eines Betätigungsbereichs, der mit Pfosten (30) zur Anpassung der Höhe der Führungsschienen (6) ausgerüstet ist.
